# EUROPÄISCHE PATENTSCHRIFT

(11) **EP 0 033 846 B1**
(45) Veröffentlichungstag und Bekanntmachung des Hinweises auf die Patenterteilung: **06.07.1983**
(21) Anmeldenummer: 81100212.0
(22) Anmeldetag: 14.01.1981
(51) Int. Cl.: B65D 90/54

(54) **Verschluss für flexible Behälter**
Closure device for flexible containers
Dispositif de fermeture pour récipients flexibles

(30) Priorität: 09.02.1980 DE 3004884
(43) Veröffentlichungstag der Anmeldung: 19.08.1981
(73) Patentinhaber: Kronenberg, Kurt, Dipl.-Ing., D-5485 Sinzig (DE)
(72) Erfinder: Kronenberg, Kurt, Dipl.-Ing., D-5485 Sinzig (DE)
(74) Vertreter: Stenger, Alex

## Beschreibung

Die Erfindung betrifft einen Verschluß für flexible Behälter aus schlauch- oder sackförmigen Halbzeugen zum Transportieren und Lagern von fließ- oder schüttfähigen Gütern, mit mehreren stab- oder rohrförmigen Klemmkörpern, die in seitlichen Haltern übereinander angeordnet und gegeneinander in ihrer Lage sicherbar sind und durch deren Trennfugen ein Ende des schlauch- oder sackförmigen Halbzeuges hindurchführbar ist.

Solche Behälter haben einen Inhalt von beispielsweise 20001 und werden vornehmlich im Katastrophenfall eingesetzt, beispielsweise zur Versorgung der Bevölkerung mit Trinkwasser. Der Transport erfolgt in der Regel mit Lastkraftwagen, deren zulässiges Gesamtgewicht nicht überschritten werden darf. Infolgedessen kann es bei Verwendung kleinerer Lastkraftwagen erforderlich werden, den Behälter nicht ganz zu füllen. In diesem Falle können aber während der Fahrt dynamische Massenkräfte der Flüssigkeit das Fahrzeug in Gefahr bringen, so daß ein Verschluß erforderlich ist, mit dem der Behälter auf das für die transportierte Flüssigkeitsmenge erforderliche Restvolumen verkleinert werden kann.

Ein für diesen Zweck geeigneter Verschluß mit den eingangs beschriebenen Merkmalen ist bekannt (DE-B-2 239 097). Dieser bekannte Verschluß besteht aus zwei Verschlußstäben, die als Umlenkstäbe ausgebildet sind, denen im Abstand und parallel dazu je ein weiterer, äußerer Umlenkstab zugeordnet ist. Die Umlenkstäbe sind an wenigstens einem ihrer Enden durch Steckverbindungen lösbar und an dem anderen Ende fest oder lösbar miteinander durch Halter verbunden. Das zusammengelegte Ende des Behälters wird dann durch die Lücke zwischen den beiden mittleren Umlenkstäben hindurchgeführt und zweimal in umgekehrter Richtung durch die Lücken zwischen den mittleren und ihren benachbarten Umlenkstäben zurückgeführt. Dieser bekannte Verschluß funktioniert bei ruhender Lagerung oder erschütterungsfreiem Transport schon zufriedenstellend, hat aber den Nachteil, daß er sich bei starker Stoßbeanspruchung des Behälters doch noch teilweise oder ganz öffnen kann, so daß es zu Leckverlusten kommt.

Davon ausgehend liegt der Erfindung die Aufgabe zugrunde, den bekannten Verschluß so zu verbessern, daß er unter Beibehaltung einer leichten und unkomplizierten Handhabung zuverlässig geschlossen werden kann und auch starken Stoßbeanspruchungen des gefüllten Behälters standhält.

Diese Aufgabe wird für einen Verschluß der eingangs beschriebenen Gattung dadurch gelöst, daß die Klemmkörper gegeneinander verschiebbar in den ihre Enden umgreifenden Haltern angeordnet und mit je einer in jedem Halter einsetzbaren Klemmvorrichtung gegeneinander verspannbar sind.

Bei einer praktischen Ausführungsform können die beiden Halter aus U-förmigen Profilen bestehen, zwischen deren Schenkel die Klemmkörper eingelegt sind. In weiterer Ausgestaltung der Erfindung können die beiden Halter mit einem der äußeren Klemmkörper zu einem starren U miteinander verbunden werden, so daß die übrigen Klemmkörper mit den beiden Klemmvorrichtungen gegen den fest eingebauten und als Widerlager dienenden Klemmkörper verspannbar sind.

Die Klemmvorrichtung kann in einer praktischen Ausführungsform aus einem Exzenter bestehen, der mit seitlichen Zapfen in Bohrungen der Stege der beiden Halter einsetzbar ist. Zur Erleichterung der Handhabung beim Einsetzen in die Halter kann der Exzenter auf einer zweiteiligen, gegen die Wirkung einer Druckfeder axial zusammenschiebbaren Büchse angeordnet sein, deren Außen- und Innenbüchse in der zusammengeschobenen Endlage mit einem Haltestift gegeneinander fixiert werden können.

Ein erfindungsgemäß ausgebildeter Verschluß hat außer einer einfachen Handhabung den zusätzlichen Vorteil, daß die Klemmkörper nicht nur von dem um sie herum geschlungenen Ende des Behälters zusammengezogen, sondern zusätzlich durch die Klemmvorrichtungen zusammengepreßt werden. Dieser Verschluß kann sich auch bei starken Stoßbeanspruchungen nicht öffnen, wie sie beispielsweise beim Abwurf des gefüllten Behälters von der Ladepritsche eines Lastkraftwagens auftreten können.

In den zugehörigen Zeichnungen ist eine bevorzugte Ausführungsform eines erfindungsgemäß ausgebildeten Verschlusses dargestellt worden. In den Zeichnungen zeigt
Fig. 1 einen gefüllten Behälter mit Verschluß in Seitenansicht;
Fig. 2 denselben Behälter in Draufsicht;
Fig. 3 den Verschluß entlang der Linie 111-111 in Fig. 2 geschnitten in vergrößerter Darstellung;
Fig.4 eine axial verkürzbare Klemmvorrichtung in Ansicht;
Fig. 5 dieselbe Klemmvorrichtung in Seitenansicht.

Als Ausführungsbeispiel ist ein sackförmiger, flexibler Behälter 10 gewählt worden, der aus einem Oberteil 11 und einem Unterteil 12 besteht, die an ihren beiden Längsseiten und an einer Stirnseite zu einem gemeinsamen Rand 13 zusammengefügt, beispielsweise miteinander verklebt oder verschweißt sind. Das Oberteil 11 ist mit einer Einfüllöffnung 14 versehen.

Die offene Seite des Behälters 10 ist mit einem Verschluß 15 verschlossen, der von zwei seitlichen Haltern 16 und 17 mit U-förmigem Querschnitt, fünf rohrförmigen Klemmkörpern 18a bis 18e und zwei Klemmvorrichtungen 19 gebildet wird.

Die beiden Halter 16 und 17 sind mit dem äußeren Klemmkörper 18a zu einem starren U miteinander verbunden, wobei die offenen Seiten des Profiles der beiden Halter 16, 17 nach innen zeigen. Auf diese Weise können die gleichlang geschnittenen Klemmkörper 18b bis 18e in die Profile der beiden Halter 16 und 17 eingelegt werden.

Dabei wird zweckmäßig gleichzeitig das zusammengelegte offene Ende des Behälters 10 zwischen den Klemmkörpern 18 eingelegt, so daß es nicht nachträglich eingefädelt werden muß.

Am freien Ende sind die beiden Halter 16 und 17 in ihren Stegen auf gleicher Höhe mit Bohrungen 21 versehen, in welche die Klemmvorrichtungen 19 eingesetzt werden können. Jede Klemmvorrichtung 19 besitzt einen Exzenter 22, der auf einer Außenbüchse 23 angeordnet ist, einer Innenbüchse 24 und einer zwischen Außen- und Innenbüchse 23, 24 angeordneten Druckfeder 25. Außerdem besitzen die Außen-und Innenbüchsen 23, 24 an ihren Enden Zapfen 27, mit denen sie in die Bohrungen 21 der Halter 16 und 17 eingreifen.

Damit die Klemmvorrichtungen 19 nicht auseinanderfallen und gleichzeitig auch in ihrer zusammengeschobenen Endstellung für das Einsetzen in die Halter 16 und 17 fixiert werden können, ist die Innenbüchse 24 mit einer axialen Abflachung und einer diese anschneidenden, auslaufenden Nut 29 versehen. Mit einem quer zu der Abflachung 28 in die Außenbüchse 23 eingesetzten Haltestift 30 können dann beide Teile gegeneinander gesichert werden. Wenn die Außenbüchse 23 und die Innenbüchse 24 im zusammengeschobenen Zustand etwas gegeneinander verdreht werden, greift der Haltestift 30 in die Nut 29 ein und fixiert auf diese Weise die beiden Teile in ihrer zusammengeschobenen Endstellung. Zum Einsetzen in die Bohrungen 21 der beiden Halter 16 und 17 brauchen dann nur die beiden Teile wieder etwas gegeneinander verdreht zu werden, so daß die Druckfeder 25 die Zapfen 27 in die Bohrung 21 drücken kann.

Um die Außenbüchse 23 und die Innenbüchse 24 gegeneinander verdrehen und den Exzenter 22 spannen zu können, sind die Zapfen 27 entweder - wie dargestellt - mit Schlitzen 31 und/oder - wie aus der Fig. 5 ersichtlich - mit einem Vierkant oder Mehrkant versehen. Dem Vierkant- oder Mehrkantzapfen muß ein entsprechendes Kant-Loch zugeordnet sein.

In dem dargestellten Ausführungsbeispiel ist der Behälter 10 sackförmig ausgebildet, so daß nur ein Verschluß 15 benötigt wird. Es ist aber ebensogut möglich, als Behälter 10 ein an beiden Enden offenes, schlauchförmiges Halbzeug zu verwenden, wobei dann zwei Verschlüsse 15 verwendet werden müssen. Mit dem oder den Verschlüssen 15 kann das Volumen des Behälters 10 in der gewünschten Weise verkleinert oder vergrößert werden. Dafür ist es ausreichend, die Klemmvorrichtungen 19 durch Verdrehen der Exzenter 22 zu lösen. Danach ist schon eine Verkleinerung oder Vergrößerung des Behälters möglich.

## Patentansprüche

1. Verschluß für flexible Behälter (10) aus schlauch- oder sackförmigen Halbzeugen zum Transportieren und Lagern von fließ- oder schüttfähigen Gütern, mit mehreren stab- oder rohrförmigen Klemmkörpern (18) die in seitlichen Haltern (16, 17) übereinander angeordnet und gegeneinander in ihrer Lage sicherbar sind und durch deren Trennfugen ein Ende des schlauch- oder sackförmigen Halbzeuges hindurchführbar ist, dadurch gekennzeichnet, daß die Klemmkörper (18) gegeneinander verschiebbar in den ihre Enden umgreifenden Haltern (16, 17) angeordnet und mit je einer in jeden Halter (15, 17) einsetzbaren Klemmvorrichtung (19) gegeneinander verspannbar sind.

2. Verschluß nach Anspruch 1, dadurch gekennzeichnet, daß die beiden Halter (16, 17) aus U-förmigen Profilen bestehen, zwischen deren Schenkel (20) die Klemmkörper (18) eingelegt und die Klemmvorrichtungen (19) eingesetzt sind.

3. Verschluß nach den Ansprüchen 1 und 2, dadurch gekennzeichnet, daß die beiden Halter (16,17) mit einem äußeren Klemmkörper (18a) zu einem starren U miteinander verbunden sind.

4. Verschluß nach den Ansprüchen 1 bis 3, dadurch gekennzeichnet, daß die Klemmvorrichtung (19) aus einem Exzenter (22) besteht, der mit seitlichen Zapfen (27) in Bohrungen (21) der Schenkel (20) der Halter (16,17) einsetzbar ist.

5. Verschluß nach den Ansprüchen 1 bis 4, dadurch gekennzeichnet, daß der Exzenter (22) auf einer zweiteiligen, gegen die Wirkung einer Druckfeder (25) axial zusammenschiebbaren Büchse angeordnet ist.

6. Verschluß nach den Ansprüchen 1 bis 5, dadurch gekennzeichnet, daß zwischen einer Außenbüchse (23) und einer Innenbüchse (24) ein Haltestift (30) angeordnet ist, der in eine axiale Abflachung (28) und in eine radiale Nut (29) der Innenbüchse (24) eingreift.

7. Verschluß nach den Ansprüchen 1 bis 6, dadurch gekennzeichnet, daß einzelne oder alle Klemmkörper (18) teilweise oder vollständig mit einem Antirutschbelag aus Kunststoff oder Gummi versehen sind.

## Claims

1. A closure for flexible containers (10) formed from tubular or bag-shaped semi-finished products, for transporting and storing flowable or pourable goods, comprising several bar or tube-shaped clamping elements (18) which are disposed one above the other in lateral holders (16, 17) and can be secured in position against each other, one end of the tubular or bag-shaped semi-finished product being capable of passing through their planes of separation, characterised in that the clamping elements (18) can be slid against each other in the holders (16, 17) which embrace their ends, and can be clamped against each other by means of a respective clamping device (19) which can be inserted into each holder (16,17).

2. Closure as claimed in claim 1, characterised in that the two holders (16, 17) consist of U-shaped sections, between the arms (20) of which the clamping elements (18) are laid and the clamping devices (19) inserted.

3. Closure as claimed in claims 1 and 2, characterised in that the two holders (16, 17) are connected together by means of an outer clamping element (18a) to form a rigid U.

4. Closure as claimed in claims 1 to 3, characterised in that the clamping device (19) consists of an eccentric (22) which can be inserted by way of lateral pins (27) into bores (21) in the arms (20) of the holder (16,17).

5. Closure as claimed in claims 1 to 4, characterised in that the eccentric (22) is disposed on a two-piece bush which can be slid axially together against the action of a compression spring (25).

6. Closure as claimed in claims 1 to 5, characterised in that a locking pin (30) is disposed between an outer sleeve (23) and an inner sleeve (24), and engages in an axial flattened portion (28) and in a radial groove (29) of the inner bush (24).

7. Closure as claimed in claim 1 to 6, characterised in that some or all clamping elements (18) are provided partially or totally with a non-slip coating of plastics or rubber.

## Revendications

1. Fermeture pour récipients flexibles (10) constitués par des produits semi-finis en ferme de tuyau ou de sac pour le transport et le stockage de marchandises fluides ou en vrac, comportant plusieurs corps de serrage (18) en forme de barres ou de tubes, qui sont disposés les uns au-dessus des autres dans des supports latéraux (16, 17), qui peuvent être assurés les uns par rapport aux autres dans leur position et entre les espaces de séparation desquels on peut introduire une extrémité du produit semi-fini en forme de tuyau ou de sac, caractérisée en ce que les corps de serrage (18) sont disposés à coulissement les uns par rapport aux autres dans les supports entourant leurs extrémités (16,17) et peuvent être déformés l'un contre l'autre au moyen d'un dispositif de serrage (19) pouvant être placé dans chaque support (16,17).

2. Fermeture selon la revendication 1, caractérisée en ce que les deux supports (16, 17) sont constitués par des profilés en forme de U entre les barres (20) desquelles sont disposés les corps de serrage (18) et les dispositifs de serrage (19).

3. Fermeture selon les revendications 1 et 2, caractérisée en ce que les deux supports (16, 17) sont reliés avec un corps de serrage extérieur (18a) de manière à réaliser un U rigide.

4. Fermeture selon les revendications 1 à 3, caractérisée en ce que le dispositif de serrage (19) est constitué par un excentrique (22) qui peut être placé au moyen de tétons (27) latéraux dans des trous (21) des barres (20) des supports (16,17).

5. Fermeture selon les revendications 1 à 4, caractérisée en ce que l'excentrique (22) est disposé sur une douille formée de deux pièces qui peut être assemblée par poussée axiale sous l'action d'un ressort de pression (27).

6. Fermeture selon les revendications 1 à 5, caractérisée en ce que, entre une douille extérieure (23) et une douille intérieure (24) est disposée une tige de maintien (30) qui s'accroche dans un aplatissement axial (28) et dans une encoche radiale (29) de la douille intérieure (24).

7. Fermeture selon les revendications 1 à 6, caractérisée en ce que certains corps de serrage (18) ou l'ensemble de ces dits corps de serrage sont munis partiellement ou complètement d'un revêtement anti-dérapant en matière synthétique ou en caoutchouc.
